# EUROPÄISCHE PATENTANMELDUNG

(11) **EP 4 764 035 A1**
(43) Veröffentlichungstag der Anmeldung: **24.06.2026**
(21) Anmeldenummer: 24220644.9
(22) Anmeldetag: 17.12.2024
(51) Int. Cl.: C25B 1/042, C25B 9/67, C25B 9/73, C25B 15/08

(54) **SYSTEM FÜR DIE FESTOXID-ELEKTROLYSE**

(71) Anmelder: Sunfire SE, 01237 Dresden (DE)
(72) Erfinder: Hermann, Paul, 01896 Pulsnitz (DE); Richter, Thomas, 01277 Dresden (DE); Brettschneider, Eric, 01307 Dresden (DE)
(74) Vertreter: Epping - Hermann - Fischer

(57) **Zusammenfassung**

Die Erfindung betrifft ein System (1) für die Festoxid-Elektrolyse, umfassend eine Mehrzahl von in Reihe angeordneten Elektrolyse-Einheiten (4), die nebeneinander auf einer Aufstellfläche (3) angeordnet sind, wobei die Elektrolyse-Einheiten (4) jeweils eine Basiseinheit (5) und einen Stapel (6) an Festoxid-Elektrolysezellen aufweisen, wobei die Basiseinheit (5) Durchführungen (7) für Fluide aufweist, die mit den in der Reihe benachbarten Elektrolyse-Einheiten (4) gekoppelt sind.

## Beschreibung

Die vorliegende Erfindung betrifft ein System umfassend eine Vorrichtung für die Festoxid-Elektrolyse.

In üblichen Anwendungen werden in sogenannten Hotboxen in der Regel ein oder mehrere Stapel an Festoxid-Elektrolysezellen verbaut.

Der Aufbau ergibt sich insbesondere aus der gewöhnlichen zentralen Gaszu- und abführung.

Die Gasführung von/zu den Stapeln erfolgt über eine sogenannte Bodenplatte mit integrierten Kanälen.

Sowohl einströmendes Fluid, insbesondere Wasserdampf, als auch abfließende Gase, wie z.B. Wasserstoff und Sauerstoff, sind dabei so geleitet, dass diese einem Wärmetauscher zugeführt werden, der sich in der Hotbox bei Zuleitung der Fluide noch vorgelagert zur Bodenplatte befindet.

Das heißt die Gasführungen für die zu- und abfließenden Gase sowie jegliche angrenzenden Konstruktionsteile sind vergleichsweise heiß (in der Regel bis zu 900°C).

Die beschriebene Anordnung ist weiterhin nicht ohne Weiteres skalierbar bzgl. der Anzahl der in der Hotbox angeordneten Stapel.

Der veröffentlichte Stand der Technik hierzu ist z.B. der EP 3281245 B1 zu entnehmen.

Die beschriebene Anordnung wird zumindest teilweise durch die Erfindung gemäß den Ansprüchen modifiziert.

Insbesondere wird ein System für die Festoxid-Elektrolyse offenbart.

Das System kann eine Vorrichtung sein.

Das System umfasst zumindest eine Mehrzahl von Elektrolyse-Einheiten. Die Elektrolyse-Einheiten sind im System nebeneinander und bevorzugt auf derselben Höhe angeordnet.

Die Elektrolyse-Einheiten bilden mindestens eine Reihe, d.h. mehrere Elektrolyse-Einheiten sind bevorzugt auf einer Linie, alternativ in einer andersartigen Verkettung angeordnet.

Insbesondere können die Elektrolyse-Einheiten auf derselben Aufstellfläche, die als ein Träger für die Elektrolyse-Einheiten fungiert, angeordnet sein.

Die Elektrolyse-Einheiten des Systems sind bevorzugt einfach als Ganzes austauschbar und weisen jeweils eine Basiseinheit und einen senkrecht an der Basiseinheit angeordneten Stapel an Festoxid-Elektrolysezellen (solid oxide electrolyzer cells, SOECs) auf.

Die Basiseinheit und der Stapel sind dabei in der Stapelrichtung des Stapels übereinander aufgebracht. Die Basiseinheit kann unter oder auch über dem Stapel angebracht sein.

Ist die Basiseinheit unter dem Stapel angebracht, fungiert die Basiseinheit vorteilhafterweise auch als mechanischer Träger des Stapels und kann auch als Fuß der Elektrolyse-Einheit bezeichnet werden.

Ist die Basiseinheit hingegen am oberen Ende des Stapels angebracht, kann die Basiseinheit als mechanische Aufhängung fungieren. Alternativ oder zusätzlich kann neben der Basiseinheit ein Träger unter dem Stapel, z.B. eine Trägerplatte, vorgesehen sein, auf der der Stapel aufgestellt ist.

Die Basiseinheit und die Festoxid-Elektrolysezellen weisen in Richtungen senkrecht zur Stapelrichtung bevorzugt dieselben Abmessungen auf, die hier auch als Länge und Breite bezeichnet werden sollen.

In Stapelrichtung können die Basiseinheit und die Festoxid-Elektrolysezellen verschiedene Höhen aufweisen, wobei die Festoxid-Elektrolysezellen bevorzugt alle dieselbe Höhe aufweisen. Weiter bevorzugt weisen Basiseinheit und Festoxid-Elektrolysezelle alle dieselbe Höhe auf.

Die Basiseinheit weist neben der mechanischen Träger- oder Aufhängungsfunktion weiterhin mindestens eine Durchführung für Fluide, bevorzugt mindestens zwei Durchführungen für zwei verschiedene Fluide, die somit voneinander getrennt gefördert werden können, auf.

Es können auch drei Durchführungen für drei Fluide oder mehr Durchführungen vorgesehen sein.

Die wesentliche Richtung der Durchführungen verläuft senkrecht zur Stapelrichtung der Elektrolysezellen.

Die Durchführungen sind jeweils mit den entsprechenden Durchführungen der Basiseinheiten der in der Reihe der Elektrolyse-Einheiten benachbarten Elektrolyse-Einheiten gekoppelt, sodass das jeweilige Fluid zumindest zwischen den Elektrolyse-Einheiten einer Reihe verteilt werden kann.

Mit anderen Worten, die Basiseinheiten einer Reihe an Elektrolyse-Einheiten weisen bevorzugt jeweils eine Durchführung für ein erstes Fluid auf, die in der Reihe zu einer durchgehenden Rohrleitung verbunden sind.

Weiterhin weist die Basiseinheit bevorzugt eine separate Durchführung für ein zweites Fluid auf, die ebenfalls mit benachbarten Durchführungen zu einer Rohrleitung für ein zweites Fluid verbunden ist, sodass durch die entsprechenden Rohrleitungen sowohl das erste als auch das zweite Fluid möglichst alle in der Reihe angeordneten Elektrolyse-Einheiten durchströmen kann.

Die Fluide werden im Betriebszustand der Elektrolyse-Einheiten für deren Funktion in die Festoxid-Elektrolysezellen zu- oder abgeführt.

Dazu weist die Basiseinheit eine Zuführung für ein erstes der zwei Fluide von der Durchführung zum Stapel und eine Abführung für ein zweites der zwei Fluide vom Stapel zu der Durchführung auf.

Vorteilhaft ist die Basiseinheit hierbei als Wärmetauscher zwischen der Zuführung und der Abführung ausgebildet.

Im Betrieb wird hierbei das zugeführte erste Fluid erwärmt, wobei das abgeführte zweite Fluid abgekühlt wird.

In weiteren Ausführungsformen können auch Abführungen für zwei Fluide zu zwei verschiedenen Durchführungen (z.B. ein sauerstoffhaltiges Fluid und ein wasserstoffhaltiges Fluid) vorgesehen sein. Das Grundprinzip des Wärmetauschers wird hierdurch nicht verändert.

Bevorzugt genügt der Wärmeübergang von dem zweiten Fluid zu dem ersten Fluid, um das zweite Fluid genügend vorzuwärmen, damit das zweite Fluid die erforderliche Temperatur aufweist, um in die Elektrolyse-Einheit eingeführt zu werden.

Hilfsweise kann ein zusätzlicher, zum Beispiel elektrischer, Heizer in der Basiseinheit vorgesehen sein, um das zugeführte Fluid weiter zu erwärmen.

Die Temperatur im Wärmetauscher wird im Betrieb in die Richtung zur Elektrolyse-Einheit hin wärmer und in die Richtung weg von der Elektrolyse-Einheit kühler.

Der Wärmetauscher ist derart ausgebildet, dass sich in einem aktiven Betriebszustand, also im Betrieb der Elektrolyse-Einheiten bzw. bei Durchführung der Elektrolyse, eine definierte erste Temperatur in einer ersten Höhe der Basiseinheit bezüglich der Aufstellfläche einstellt, wodurch eine erste thermische Ebene ausgebildet ist, und wobei der Stapel so eingerichtet ist, dass sich in dem aktiven Betriebszustand an dem unteren Ende des Stapels eine zweite Temperatur einstellt, wodurch eine zweite thermische Ebene ausgebildet ist.

Als Höhe wird im vorliegenden Text immer eine Abmessung in Richtung der Stapelrichtung der Elektrolyse-Einheit definiert.

Die zweite thermische Ebene weist eine Temperatur auf, die höher ist als die in der ersten thermischen Ebene.

Die zweite thermische Ebene weist also die Temperatur auf, die sich in den Festoxid-Elektrolysezellen im Betrieb einstellt. Die zweite Temperatur, die die zweite thermische Ebene aufweist, beträgt zwischen 700 °C und 900 °C und insbesondere zwischen 800 °C und 875 °C, zum Beispiel 850 °C.

Die erste thermische Ebene weist eine Temperatur auf, die im Betriebszustand deutlich kühler als die Temperatur der zweiten thermische Ebene ist.

Die kühlere erste thermische Ebene erlaubt es, die Elektrolyse-Einheit mechanisch zu verspannen, elektrisch zu kontaktieren und Leitungen für die Zuführung und Abführung von Fluiden anzuschließen, wie oben beschrieben, ohne dass besondere Voraussetzungen aufgrund eines sehr hohen Temperaturregimes, wie es in der zweiten thermische Ebene herrscht, bei der Konstruktion oder der Materialauswahl zu beachten wären.

Die erste Temperatur beträgt zwischen 150 °C und 500 °C und insbesondere zwischen 200 °C und 400 °C, zum Beispiel 300 °C.

Gemäß einer Ausführung enthält das zugeführte erste Fluid zumindest Wasserdampf, insbesondere mehr Wasserdampf als Wasserstoff.

Gemäß einer Ausführung enthält das abgeführte zweite Fluid zumindest Wasserstoff, insbesondere Wasserstoffgas, insbesondere mehr Wasserstoff als Wasserdampf.

Der Wasserdampf wird den Festoxid-Elektrolysezellen als Edukt im ersten Fluid zugeführt, während Wasserstoff als Produkt während der Elektrolyse entsteht und im zweiten Fluid abgeführt wird.

Zusätzlich können die Fluide weitere gasförmige oder flüssige Bestandteile enthalten.

Z.B. kann das erste Fluid Kohlendioxid enthalten und das zweite Fluid kann z.B. Kohlenmonoxid und/oder weitere Kohlenstoff-Sauerstoff-Verbindungen enthalten.

Weiterhin entsteht als Produkt der Elektrolyse Sauerstoff, der bevorzugt direkt in die Umgebung der Elektrolysezellen abgegeben wird.

Das System kann mehrere Reihen an Elektrolyse-Einheiten umfassen.

Gemäß einer Ausführung umfasst jede Reihe an Elektrolyse-Einheiten zumindest eine erste, eine letzte und eine oder mehrere mittlere Elektrolyse-Einheiten.

Gemäß einer Ausführung umfasst eine Reihe an Elektrolyse-Einheiten eine erste und eine letzte Eletrolyse-Einheit

Eine mittlere Elektrolyse-Einheit ist hierbei eine Elektrolyse-Einheit, die zwischen der ersten und der letzten Elektrolyse-Einheit angeordnet ist, sodass die Fluide auf dem Weg von der ersten zu der letzten Elektrolyse-Einheit der Reihe durch die mittlere Elektrolyse-Einheit geleitet werden.

Die Durchführungen jeder mittleren Elektrolyse-Einheit sind jeweils mit den Durchführungen der in der Reihe davor und danach angeordneten Elektrolyse-Einheiten verbunden.

Die Durchführungen der ersten Elektrolyse-Einheit sind jeweils mit den Durchführungen der in der Reihe danach angeordneten Elektrolyse-Einheit verbunden und die Durchführungen der letzten Elektrolyse-Einheit sind jeweils mit den Durchführungen der in der Reihe davor angeordneten Elektrolyse-Einheit verbunden oder umgekehrt.

Erste und letzte Elektrolyse-Einheiten sind äußere Elektrolyse-Einheiten, die sich dadurch auszeichnen, dass sie keine der oben definierten mittleren Elektrolyse-Einheiten sind.

Die erste und letzte Elektrolyse-Einheit sind zumindest an einer Seite durch die Durchführungen mit anderen Elektrolyse-Einheiten verbunden, wie zuvor definiert.

Daneben können an denjenigen Durchführungen der äußeren Elektrolyse-Einheiten, die nicht mit mittleren Elektrolyse-Einheiten verbunden sind, also nach "außen zeigen", äußere Anschlüsse zur Zu- und zur Abführung der Fluide vorgesehen sein, wie zum Beispiel Schläuche oder Rohrleitungen.

Gemäß einer Ausführungsform sind die äußeren Anschlüsse zur Zu- und zur Abführung der Fluide jedoch nur an einer ersten Elektrolyse-Einheit angebracht.

Die letzte Elektrolyse-Einheit in jeder Reihe weist pro Durchführung bevorzugt nur jeweils ein Anschlussstück auf.

In dieser Ausführung wird das erste Fluid mit den Elektrolyse-Edukten (Eduktfluid) entlang einer ersten Rohrleitung aus einer Zuführung in die erste Elektrolyse-Einheit gefördert. In der ersten Elektrolyse-Einheit wird ein Teil des Eduktfluids in die Elektrolysezellen zugeführt und ein weiterer Teil strömt weiter durch die Durchführungen der mittleren Elektrolyse-Einheiten.

In den mittleren Elektrolyse-Einheiten wird jeweils ein Teil des Fluids in die Elektrolysezellen zugeführt und ein Teil des Fluids strömt weiter bis zur letzten Elektrolyse-Einheit und wird dort zu den Elektrolysezellen zugeführt.

Der Anteil an Fluid, der jeweils in jeder Elektrolyse-Einheit in die Elektrolysezellen strömt kann durch entsprechende Armaturen, wie z.B. Gasschieber, Hähne oder Ventile eingestellt werden.

In der letzten Elektrolyse-Einheit wird ein zweites Fluid mit den Elektrolyseprodukten (Produktfluid) aus den Elektrolysezellen in eine zweite Durchführung abgeführt, was durch eine zweite Rohrleitung über die Durchführungen der mittleren Elektrolyse-Einheiten zurück zur ersten Elektrolyse-Einheit gefördert wird. In jeder Elektrolyse-Einheit kommt dabei jeweils abgeführtes Produktfluid hinzu.

An der ersten Elektrolyse-Einheit ist schließlich eine Abführvorrichtung zu Abführung des Produktfluids vorgesehen.

Es können auch mehr als zwei Rohrleitungen z.B. zwei getrennte Rohrleitungen für Produktfluide vorgesehen sein. Die Elektrolyse-Einheiten verschiedener Reihen können auch unterschiedliche Zahlen an Durchführungen, die dann entsprechend zu Rohrleitungen gekoppelt sind, aufweisen.

Gemäß einer Ausführung weist das System mehrere Reihen mit mehreren Elektrolyse-Einheiten auf, wobei die Durchführungen für die Fluide zwischen den Reihen nicht verbunden sind.

So können die Reihen an Elektrolyse-Einheiten getrennt voneinander betrieben werden, zum Beispiel je nach erforderlicher Produktionskapazität. Die Reihen an Elektrolyse-Einheiten können alternativ auch zur Erzeugung verschiedener Produkte eingesetzt werden.

Alternativ können auch Elektrolyse-Einheiten mehrerer Reihen miteinander durch geeignete Durchführungen oder durch externe Anschlüsse verbunden sein. Geeignete Durchführungen können zum Beispiel eine T-Form/Y-Form oder eine X-Form/Kreuz-Form aufweisen.

Bevorzugt sind die Elektrolyse-Einheiten verschiedener Reihen dazu eingerichtet, flexibel miteinander verbunden oder voneinander getrennt zu werden, so dass die Abschnitte aus mehreren Reihen an Elektrolyse-Einheiten modular betrieben werden können. Hierzu können die zuvor beschriebenen geeigneten Durchführungen vorgesehen sein, die entweder entkoppelbar eingerichtet sind oder die durch Regeleinrichtungen geöffnet und geschlossen werden können.

Gemäß einer Ausführung weist der Stapel ein unteres Ende und ein oberes Ende sowie eine Vielzahl von Zellen, die zwischen dem unteren Ende und dem oberen Ende angeordnet sind, auf. Die Richtung, in der die Zellen übereinander gestapelt sind, wird als Stapelrichtung bezeichnet und die entsprechende Abmessung in der Stapelrichtung wird als Höhe bezeichnet.

Gemäß einer Ausführung sind die Basiseinheit und der Stapel an dessen unterem Ende gekoppelt, sodass die Basiseinheit als Sockel oder Fuß zwischen der Aufstellfläche und dem Stapel ausgebildet ist.

Die Basiseinheit dient dann auch als mechanischer Träger, über den der Stapel auf der Aufstellfläche steht und optional auch befestigt ist.

Alternativ sind in einer Ausführung die Basiseinheit und der Stapel an dessen oberem Ende gekoppelt, sodass die Basiseinheit als Aufhängung für den Stapel ausgebildet ist.

Der Stapel kann dann wiederum mechanisch an der Aufhängung befestigt sein und somit fest im vorliegenden System angeordnet sein.

Das System kann in einer Ausführung insbesondere eine geschlossene Vorrichtung sein, die einen Druckbehälter umfasst, in dessen Innenraum die weiteren Komponenten des Systems angeordnet sind.

Der Druckbehälter weist innerhalb der Innenwand bevorzugt auch eine thermische Dämmschicht auf, dass eine Außenwand des Druckbehälters kühl gehalten und der Innenraum des Druckbehälters auf eine wärmere Betriebstemperatur geheizt werden kann.

Dies hat insbesondere auch den Vorteil, dass die Außenwand des Druckbehälters nicht für die stark erhöhten Temperaturen, bei denen die Elektrolyse stattfindet, ausgelegt sein muss.

Die Aufstellfläche bildet bevorzugt eine einheitliche Ebene innerhalb des Druckbehälters, auf der die einzelnen Elektrolyse-Einheiten aufgestellt sind.

Der Druckbehälter weist bevorzugt einen zylinderförmigen Mittelteil und beidseitig am zylinderförmigen Mittelteil gewölbte Böden oder Wandungen auf. Eine entsprechende Form kann hohen Druckbelastungen standhalten.

Der Druckbehälter kann z.B. stehend, wobei die Zylinderachse parallel zur Stapelrichtung angeordnet ist, oder liegend, wobei die Zylinderachse orthogonal zur Stapelrichtung angeordnet ist, ausgerichtet sein.

Bevorzugt ist insbesondere die liegende Ausrichtung, insbesondere sofern sich so eine größere Aufstellfläche für eine höhere Anzahl an Reihen an Elektrolyse-Einheiten ergibt. Auch die Gesamtzahl an Elektrolyse-Einheiten kann so vorteilhaft erhöht werden.

Die Aufstellfläche ist dann bevorzugt rechteckig entlang einer Zylinderschnittfläche ausgeführt.

Die Reihen sind so auf der rechteckeckigen Aufstellfläche angeordnet, dass zumindest die äußeren Elektrolyse-Einheiten nahe an einer äußeren Kante der rechteckigen Aufstellfläche angeordnet sind und somit gut, beispielsweise für Wartungszwecke, erreichbar sind.

Auf der Aufstellfläche können vorteilhaft Schienen, insbesondere Transportschienen vorgesehen sein, auf denen die Elektrolyse-Einheiten in das System hineingefahren werden und auf bzw. an der Aufstellfläche befestigt sein können.

Je Reihe kann eine separate Transportschiene vorgesehen sein, sodass die Elektrolyse-Einheiten verschiedener Reihen gesondert aus dem System bzw. dem Innenraum des Druckbehälters transportiert, entfernt oder hinzugefügt werden können.

Die elektrischen Anschlüsse und die Fluidleitungen im System sind bevorzugt direkt über der Aufstellfläche angeordnet. Das ist insbesondere von Vorteil, wenn in diesem Bereich, insbesondere einem unteren Bereich des Druckbehälters, ein vergleichsweise kühleres Temperaturregime herrscht als im weiter oben angeordneten Bereich des Druckbehälters, der durch die dort angeordneten Stapel mit Elektrolysezellen im Betrieb beheizt wird.

Gemäß einer Ausführung ist ein Gasschieber in der Zuführung vorgesehen, sodass die Zufuhr des ersten Fluids von der Basiseinheit zum Stapel regelbar eingerichtet ist.

Auch Verbindungen zum Fluidtransport zwischen den Reihen können so eingerichtet sein, dass sie mittels Gasschieber geöffnet und geschlossen werden können, um die Reihen zu verbinden oder zu entkoppeln.

Der Gasschieber kann beispielsweise als Schieber, als Kugelhahn oder als Absperrventil ausgeführt sein.

Die miteinander verbundenen Durchführungen für die Fluide der benachbarten Elektrolyse-Einheiten bilden bevorzugt eine durchgehende Fluidleitung. Von dieser durchgehenden Fluidleitung aus strömt das erste Fluid durch die jeweiligen Zuführungen, die als Wärmetauscher ausgebildet sind, in die Elektrolyse-Zellen, wie oben beschrieben.

Durch das Schließen einer Zuführung, beispielsweise durch einen Gasschieber, kann die Fluidzuführung zu einer Elektrolyse-Einheit gezielt unterbunden werden und diese Elektrolyse-Einheit somit außer Betrieb genommen werden.

Dies kann beispielsweise von Vorteil sein, wenn das System nur mit einem Teil der in einer Reihe vorhandenen Elektrolyse-Einheiten betrieben werden soll, zum Beispiel aus Gründen der Auslastung oder wegen Defekten.

Gemäß einer Ausführung sind die Basiseinheit und der Stapel derart gekoppelt, dass eine mechanische, eine thermische oder eine mechanische und eine thermische Kopplung erfolgt.

Mechanische Kopplung bedeutet hier insbesondere, dass die Basiseinheit und der Stapel fest miteinander verbunden sind. Insbesondere fungiert die Basiseinheit als mechanische Träger, beispielsweise als Sockel oder als Aufhängung des Stapels.

Über die Basiseinheit ist der Stapel in dem System, beispielsweise in der Vorrichtung, die durch den Druckbehälter begrenzt wird, an einem definierten Platz angeordnet und ist im System befestigt.

Unter thermischer Kopplung wird hier verstanden, dass Wärme im Betrieb vom Stapel direkt auf die Basiseinheit übertragen werden kann und umgekehrt. Zwischen der Basiseinheit und dem Stapel ist also keine thermische Isolation vorgesehen.

Insbesondere weist eine an die Oberfläche des Stapels angrenzende Fläche der Basiseinheit bevorzugt annähernd dieselbe Temperatur auf wie die angrenzende Oberfläche des Stapels.

Gemäß einer Ausführung sind die Basiseinheit und der Stapel durch eine von außen beaufschlagte Druckkraft mechanisch gekoppelt.

Wobei "von außen beaufschlagt" bedeutet, dass der Druck von einer von der Basiseinheit und dem Stapel separaten Vorrichtung aufgebaut wird.

Gemäß einer Ausführung sind die Durchführungen der Basiseinheiten der benachbarten Elektrolyse-Einheiten unmittelbar mechanisch aneinander gekoppelt.

Das heißt, die Durchführungen der Basiseinheiten berühren einander und bilden durch die Aneinanderreihung der Durchführungen benachbarter Basiseinheiten eine geschlossene Rohrleitung zwischen den Basiseinheiten.

Hierfür weisen die Durchführungen bevorzugt an einer oder an zwei, bevorzugt entgegengesetzt ausgerichteten Außenseiten der Basiseinheit Anschlussstücke, beispielsweise in Form von Rohranschlussstücken, auf.

Gemäß einer bevorzugten Ausführungsform weist die Basiseinheit jeweils erste Anschlussstücke und zweite Anschlussstücke auf, wobei das erste Anschlussstück und das zweite Anschlussstück oder die ersten Anschlussstücke und die zweiten Anschlussstücke jeweils in verschiedene Richtungen von der Basiseinheit weg ragen.

Insbesondere können an einer Basiseinheit zwei erste Anschlussstücke für die Zuführung von zwei Fluiden und zwei zweite Anschlussstücke für die Abführung von zwei Fluiden vorgesehen sein.

Um zwei Fluide durch die Basiseinheiten zu transportieren, insbesondere ein erstes Fluid, welches die Edukte für die Elektrolyse enthält und ein zweites Fluid, welches die Produkte für die Elektrolyse enthält, sind bevorzugt zwei Durchführung vorgesehen, wobei jede der Durchführungen zumindest jeweils ein erstes Anschlussstück und ein zweites Anschlussstück aufweist.

Sofern Abzweigungen zu anderen Reihen vorgesehen sind, kann eine Durchführung auch mehrere erste oder zweite oder auch andersartige dritte Anschlüsse aufweisen, die ein geschlossenes Rohrleitungssystem bilden.

Bevorzugt sind die Anschlussstücke so dimensioniert, dass jeweils ein erstes Anschlussstück in ein zweites Anschlussstück hinein geführt bzw. gesteckt werden kann oder umgekehrt, sodass die jeweiligen Anschlussstücke miteinander versteckt werden können.

Hierfür ist der Außendurchmesser des ersten Anschlussstückes bevorzugt so dimensioniert, dass der erste Außendurchmesser in den Innendurchmesser des zweiten Anschlussstückes passt, also geringer ist als der Innendurchmesser des zweiten Anschlussstückes oder umgekehrt.

Bei der Passung zwischen den Anschlussstücken kann es sich insbesondere um eine Spielpassung, eine Übergangspassung oder eine Übermaßpassung bzw. Presspassung handeln.

Bevorzugt handelt es sich um eine Spielpassung oder eine Übergangspassung.

Bevorzugt sind die Anschlussstücke so zusammengeschoben bzw. gesteckt, dass sie gegeneinander beweglich sind und somit thermomechanische Beanspruchungen und Verformungen sowie Bewegungen der Rohranschlussstücke zueinander ausgleichen können.

Die Verbindung zwischen den beiden ineinander gesteckten Rohren kann zusätzlich über einen gewöhnlichen Dichtungsring/ O-Ring abgedichtet werden.

Der Dichtungsring/ O-Ring ist bevorzugt aus gleitendem Material bzw. weist eine gleitende Oberfläche auf. Der Dichtungsring kann z.B. ein Kunststoffmaterial enthalten oder aus diesem bestehen. So ist die Beweglichkeit der ineinander gesteckten Rohre zueinander durch die Dichtung nicht eingeschränkt und die thermomechanische Kompensationsfunktion der Steckverbindung bleibt weiter erhalten. Eine solche Dichtung kann deshalb auch als eine Kolbendichtung oder als bewegliche Dichtung bezeichnet werden.

Die einfache Einrichtung der Rohrleitung durch Ineinanderstecken der Anschlussstücke und das einfache Abdichten mittels gewöhnlicher O-Ringe ist insbesondere möglich, wenn die Rohrleitungen nicht in einem Bereich, der die hohen Temperaturen annähernd der Betriebstemperatur der Elektrolyse aufweist, angeordnet sind.

Vielmehr ist die Rohrleitung bevorzugt in einem Bereich der ersten thermischen Ebene mit deutlich kühleren Temperaturen angeordnet.

Insbesondere um auch höheren Temperaturen standzuhalten, können auch alternative oder zusätzliche Verbindungskonzepte zwischen den Anschlussstücken zur Einrichtung der Rohrleitung vorgesehen sein. So können insbesondere Möglichkeiten zur Verschraubung zwischen den einzelnen Anschlussstücken vorgesehen sein. Beispielsweise können die Anschlussstücke auch Flansche zur Verbindung aufweisen.

Weiterhin sind insbesondere auch Ausführungen möglich, wobei die Durchführungen der Basiseinheiten der benachbarten Elektrolyse-Einheiten über Zwischenstücke, insbesondere einen Kompensator, mechanisch aneinander gekoppelt sind.

Kompensatoren sind Rohrteile, die beispielsweise elastisch dehnbar und stauchbar sind und so auf (thermo-)mechanische Verformungen und Bewegungen der Basiseinheiten relativ zueinander reagieren und diese Bewegungen und Verformungen ausgleichen können.

Die Kompensatoren können mit den Anschlussstücken der Durchführungen verschraubt, verschweißt oder anderweitig verbunden sein.

Eine weitere Option, insbesondere wenn sichergestellt ist, dass die Rohrstücke im kühlen Bereich der ersten thermischen Ebene kaum thermisch beansprucht sind und sich wenig gegeneinander bewegen, sind feste und starre Verbindungen zwischen den Anschlussstücken, beispielsweise durch direkte Verschraubung, Verschweißung oder zwischengeschobenen starren Rohrflanschstücken.

Im Falle von Verschraubungen können die Anschlussstücke auch selbst außen oder innen Gewinde aufweisen, um direkt miteinander verschraubt zu werden.

Insbesondere kann es sich bei den Anschlussstücken um additiv gefertigte Druckteile handeln, die geeignete individuell designte Formen aufweisen können.

Die Dichtung zwischen den Anschlussstücken ist bevorzugt wie zuvor beschrieben ausgeführt, sodass die Dichtung zumindest bei Temperaturen bis zu 500 °C bevorzugt bis zu 900 °C dicht hält, um ein Austreten der Fluide zu unterbinden.

In Ausführungen sind die Basiseinheit und der Stapel in einer (gemeinsamen) Spannvorrichtung eingespannt, wobei die Spannvorrichtung an den Seiten der Basiseinheit und des Stapels anliegt, die nach außen zeigen. Mit anderen Worten, die Spannvorrichtung liegt bevorzugt unterhalb und oberhalb an der Elektrolyse-Einheit an.

Hierfür umfasst die Spannvorrichtung bevorzugt eine Spanneinheit und eine Platte, als Verspanndeckel, wobei die Platte außen am Stapel, zum Beispiel oben am Stapel, oder alternativ außen an der Elektrolyse-Einheit, zum Beispiel unten an der Basiseinheit, anliegt.

Die Platte kann fest mit der Elektrolyse-Einheit verbunden sein.

Die Platte und die Spanneinheit werden durch mindestens zwei Stäbe verbunden, die seitlich neben der Elektrolyse-Einheit angeordnet sind und unter mechanischer Spannung stehen, sodass die Stäbe den Stapel, insbesondere die einzelnen Zellen des Stapels, und die Basiseinheit zusammendrücken.

Mit anderen Worten, die Stäbe werden auf Zug und die Elektrolyse-Einheit auf Druck beansprucht.

Die mechanische Spannung wird über die Spanneinheit aufgebracht, die bevorzugt im Bereich des kühlen Temperaturregimes, insbesondere unten an der Elektrolyse-Einheit, angeordnet ist.

Gemäß einer Ausführung ist die Spanneinheit an der Basiseinheit in einem kühlen Bereich außerhalb des Bereichs zwischen dem Stapel und der ersten thermischen Ebene eingerichtet, bevorzugt in einem Bereich unterhalb des Bereichs zwischen dem Stapel und der ersten thermischen Ebene.

Die Spanneinheit ist mit der Elektrolyse-Einheit verbunden, sodass die Elektrolyse-Einheit zwischen der Platte und der Spanneinheit auf Druck belastet wird.

Ein Vorteil der Anordnung im Bereich des kühleren Temperaturregimes ist, dass die mechanische Spannvorrichtung nicht zwingend der Beanspruchung bei hohen Temperaturen der Elektrolyse-Einheit standhalten muss.

Gemäß einer Ausführung weist die Basiseinheit in der senkrechten Richtung zwei Hälften auf, wobei die erste thermische Ebene in der von dem Stapel weiter entfernten Hälfte der Basiseinheit ausgebildet ist. Die erste thermische Ebene kann insbesondere an einer Position definiert sein, die an die Durchführungen für die Fluide in der Basiseinheit angrenzt. Zwischen der Position der ersten thermischen Ebene und dem Stapel der Elektrolysezellen, dessen äußeres Ende die zweite thermische Ebene definiert, sind die Zu- und Abführungen, die als Wärmetauscher fungieren, angeordnet.

Die Durchführungen sind bevorzugt in einem kühlen Bereich außerhalb des Bereichs zwischen dem Stapel und der ersten thermischen Ebene ausgebildet, bevorzugt in einem Bereich unterhalb des Bereichs zwischen dem Stapel und der ersten thermischen Ebene, um die zuvor beschriebenen Rohrleitungen zu realisieren.

Die Durchführungen sind also nicht mehr Teil des Wärmetauschers, sondern liegen im Bereich des zuvor definierten kühlen Temperaturregimes.

Insbesondere sind die Durchführungen für die Fluide somit, sofern die Basiseinheit vorteilhafterweise unten am Stapel angebracht ist und als Sockel dient, in der Basiseinheit zwischen der ersten thermischen Ebene und der Aufstellfläche ausgebildet.

Gemäß weiterer Ausführungen sind die Basiseinheit und der Stapel bevorzugt weiterhin derart gekoppelt, dass auch eine elektrische Kopplung zwischen dem Stapel und der Basiseinheit erfolgt.

Dies bedeutet insbesondere, dass die Basiseinheit und der Stapel im elektrischen Kontakt stehen und keine elektrische Isolierung zwischen der Basiseinheit und dem Stapel vorgesehen ist.

Zur elektrischen Kontaktierung der Elektrolyse-Einheit ist es erforderlich, dass der Stapel der Elektrolysezellen von zwei Seiten, also von unten und oben, mit unterschiedlicher Polarität (+/-) kontaktiert ist.

Die Kontaktierung von unten erfolgt hier vorteilhaft direkt über die Basiseinheit, die dafür zumindest teilweise elektrisch leitend beschaffen ist, beispielsweise durch eine elektrisch leitende Metallwandung.

Gemäß einer Ausführung erfolgt die elektrische Kontaktierung an der Basiseinheit in einem kühlen Bereich außerhalb des Bereichs zwischen dem Stapel und der ersten thermischen Ebene, bevorzugt in einem Bereich unterhalb des Bereichs zwischen dem Stapel und der ersten thermischen Ebene.

Dies ist insbesondere vorteilhaft, da in diesem Fall bei elektrischer Kontaktierung nicht auf weitere Beanspruchungen aufgrund einer stark erhöhten Temperatur, insbesondere der Betriebstemperatur der Elektrolysezellen, Rücksicht genommen werden muss.

Die elektrische Peripherie, wie beispielsweise eine elektrische Verkabelung, kann so vorteilhaft im Bereich des kühlen Regimes, bevorzugt auf der Aufstellfläche oder unter der Aufstellfläche angeordnet und angebracht werden. Zum Beispiel wird ein ungewolltes Überhitzen von elektrischen Komponenten vorteilhaft vermieden.

Die elektrische Kontaktierung dient der Übertragung von Gleichstrom und erfolgt in der Regel über zwei Kontaktstellen, von denen eine den Pluspol (in den Figuren mit "+" dargestellt) und eine den Minuspol (in den Figuren mit "-" dargestellt) bildet. Bevorzugt bildet die erste Kontaktstelle an dem Stapel den Minuspol und die zweite Kontaktstelle an der Basiseinheit den Pluspol. Die Kontaktierung kann jedoch auch umgekehrt ausgeführt sein.

Bevorzugt ist eine der Kontaktstellen an der Basiseinheit und eine der Kontaktstellen an der Spannvorrichtung, zum Beispiel direkt an der Spanneinheit oder an einem oder beiden der Stäbe vorgesehen.

Über die bevorzugt elektrisch leitende Spannvorrichtung wird dann das Ende des Stapels, das von der Basiseinheit weg weist, also bevorzugt das obere Ende, elektrisch kontaktiert, da die Spannvorrichtung direkt mit dem entsprechenden Ende des Stapels in mechanischem und elektrischem Kontakt steht. Von der Basiseinheit, mit der die Spannvorrichtung auch in mechanischem Kontakt steht, ist die Spannvorrichtung entsprechend elektrisch isoliert.

Bevorzugt werden alle Kontaktstellen von in einer Reihe stehenden Elektrolyse-Einheiten konstruktiv einfach durch eine gemeinsame Stromschiene oder ein gemeinsames Kabel elektrisch kontaktiert, die oder das die gesamte Reihe entlang verläuft.

So können einfach mittels eines konstruktiven Elementes elektrische Kontaktierungen zu allen Elektrolyse-Einheiten hergestellt werden.

Insbesondere ist die elektrische Kontaktierung gemäß einer speziellen Ausführungsform zumindest zum Teil an der Basiseinheit zwischen der ersten thermischen Ebene und der Aufstellfläche ausgebildet.

Eine erste Kontaktstelle ist dann entsprechend wie zuvor beschrieben an der Spannvorrichtung vorgesehen.

Eine zweite Kontaktstelle ist z.B. an einem unteren Ende oder seitlich an der Basiseinheit vorgesehen.

Insbesondere kann hierfür ein elektrisch leitendes Blech oder eine Stromschiene vorgesehen sein, das oder die unten an der Basiseinheit anliegt. Bevorzugt liegt die Stromschiene oder das Blech gleichzeitig an allen in einer Reihe stehenden Elektrolyse-Einheiten an, sodass diese parallel geschaltet sind.

Alternativ können die zweiten Kontaktstellen an mechanischen Trägern seitlich an der Basiseinheit ausgebildet sein. Hier können die Basiseinheiten zum Beispiel gemeinsam durch eine die Reihe entlanglaufende Stromschiene kontaktiert sein.

Alternativ können die elektrisch leitenden Basiseinheiten auch direkt aneinander gekoppelt sein, d.h. in elektrischem Kontakt miteinander stehen.

Beispielsweise weisen die jeweiligen Basiseinheiten elektrisch leitende metallische Außenwandungen auf, die vorteilhaft so positioniert sind, dass sie sich gegenseitig berühren; oder die Basiseinheiten weisen jeweils entsprechend hervorstehende Kontaktvorrichtungen auf, wobei sich die Kontaktvorrichtungen zweier nebeneinanderstehender Basiseinheiten jeweils berühren.

In weiteren Ausführungen sind die Basiseinheit und der Stapel elektrisch voneinander isoliert.

Der Stapel der Elektrolysezellen wird dann separat elektrisch kontaktiert, indem zwei Kontaktstellen, der Plus- und der Minuspol, oben und unten am Stapel vorgesehen sind.

Die Kontaktierung oben am Stapel kann wie zuvor beschrieben über die Stäbe der Spannvorrichtung ausgeführt sein, sodass die elektrische Peripherie weiterhin vorteilhaft in der ersten thermischen Ebene positioniert sein kann, wie zuvor beschrieben.

Das untere Ende der Stapel kann dann direkt beispielsweise durch die Reihe entlanglaufende Stromschienen oder Kabel kontaktiert werden.

Zwischen der Basiseinheit und dem Stapel ist dann bevorzugt eine elektrische Isolierung, vorgesehen.

Die Kontakte zwischen der elektrischen Peripherie und den Elektrolyse-Einheiten können beispielsweise durch Schrauben oder Verschweißungen eingerichtet werden.

Im Folgenden wird die Erfindung anhand von Figuren detailliert beschrieben. Es handelt sich um Ausführungsbeispiele, deren Merkmale gemäß der Erfindung beliebig kombiniert sein können. Die Erfindung ist nicht auf die gezeigten Ausführungsbeispiele beschränkt.

Die Figuren zeigen:
Figur 1: zeigt eine schematische Darstellung eines Ausführungsbeispiels der Vorrichtung, umfassend eine exemplarische Elektrolyse-Einheit mit Spannvorrichtung, einen Festoxid-Elektrolysezellen-Stapel und eine Basiseinheit.
Figur 2: zeigt schematisch einen Querschnitt durch einen Druckbehälter mit einer Behälterwand, einer Dämmung, einer Aufstellfläche und mehreren Elektrolyse-Einheiten.
Figur 3: zeigt schematisch ein Ausführungsbeispiel für die Verbindung der Fluid-Durchführungen benachbarter Elektrolyse-Einheiten mittels separater Verbindungsstücke.
Figur 4: zeigt schematisch ein Ausführungsbeispiel für die Verbindung der Fluid-Durchführungen benachbarter Elektrolyse-Einheiten mittels direkter Steckverbindung.
Figur 5: zeigt ein Ausführungsbeispiel für eine konkrete Ausführung der Basiseinheit.
Figur 6: zeigt ein Ausführungsbeispiel für die konkrete Ausführung der Verbindung der Fluid-Durchführungen benachbarter Elektrolyse-Einheiten anhand der in Figur 5 gezeigten Elektrolyse-Einheit.
Figur 7: zeigt im Grundriss eine beispielhafte Anordnung mehrere Reihen an Elektrolyseeinheiten in einem Druckbehälter.
Figur 8: zeigt perspektivisch eine beispielhafte Anordnung mehrere Reihen an Elektrolyseeinheiten in einem Druckbehälter.

In Figur 1 ist das System beispielhaft als Vorrichtung 1 dargestellt.

Die beispielhafte Vorrichtung 1 kann einen Druckbehälter umfassen, der in Figur 1 zur Vereinfachung jedoch nicht dargestellt ist.

Weiterhin ist, ggf. im Inneren des Druckbehälters, eine Aufstellfläche 3 vorgesehen. Die Aufstellfläche 3 kann insbesondere eine Oberfläche einer Aufstellvorrichtung sein.

Die Aufstellfläche 3 ist im Beispiel waagrecht angeordnet.

Die Aufstellfläche 3 ist eine ebene Fläche, die eine Möglichkeit zum Aufstellen und Befestigen der Elektrolyse-Einheiten bietet.

Eine oder mehrere Elektrolyse-Einheiten 4 kann/können auf der Aufstellfläche 3 angeordnet sein und durch geeignete Vorrichtungen wie z.B. Transportschienen darauf festgelegt sein.

Die Elektrolyse-Einheiten 4 können dabei zum Beispiel in einer oder mehreren Reihen, insbesondere entlang einheitlicher gerader Linien, angeordnet sein.

Im Bereich der Aufstellfläche 3 sind vorteilhaft auch die Vorrichtungen zum Fluidtransport zu und von den Elektrolyse-Einheiten 4, zum elektrischen Anschluss und zur elektrischen Kontaktierung der Elektrolyse-Einheiten 4 und zur mechanischen Verspannung der Elektrolyse-Einheiten 4 vorgesehen.

In Figur 1 ist schematisch eine exemplarische Elektrolyse-Einheit 4 dargestellt. Die Elektrolyse-Einheit 4 umfasst eine Basiseinheit 5 und einen Stapel 6 an Elektrolysezellen, in denen die eigentliche Elektrolysereaktion zur Bildung der Gase Wasserstoff und Sauerstoff aus Wasser(dampf) stattfindet.

Alternativ können auch weitere Gase zu- und abgeführt werden, insbesondere Kohlenstoff-Sauerstoff-Verbindungen wie Kohlenstoffdioxid, -monooxid, etc.

Der Stapel 6 ist insbesondere ein Stapel mehrerer Festoxid-Elektrolysezellen (solid oxide electrolyzer cells, SOECs).

Die Stapelrichtung des Stapels 6 verläuft von unten nach oben, also senkrecht von der Aufstellfläche 3 weg.

Die Basiseinheit 5 ist im Beispiel unter dem Stapel 6 angeordnet und dient somit als Sockel oder Fuß für den Stapel6, wobei der Stapel 6 auf der Basiseinheit 5 angeordnet ist und über die Basiseinheit 5 auf der Aufstellfläche 3, insbesondere der Transportschiene, befestigt ist.

In anderen Beispielen kann die Basiseinheit 5 auch als Aufhängung am oberen Ende des Stapels 6, also am entgegengesetzten Ende wie die Aufstellfläche 3, vorgesehen sein. Die Aufhängung kann dann an einer zur Aufstellfläche alternativen Aufhängvorrichtung befestigt sein.

Die Basiseinheit 5 umfasst in ihrem Inneren weiterhin Durchführungen 7 für die Durchströmung von Fluiden, Zu- und Abführungen für die Fluide in oder aus dem Stapel 6 der Elektrolysezellen und einen Wärmetauscher 8, der zwischen den Zu- und den Abführungen der Fluide ausgeprägt ist.

In der beispielhaften Basiseinheit 5 sind die zwei gezeigten Durchführungen 7 vorgesehen. Die Durchführungen 7 sind bevorzugt am unteren Ende der Basiseinheit 5, die der Aufstellfläche 3 zugewandt ist, angeordnet. Die Durchführungen 7 und die enthaltenen Fluide sollen bevorzugt möglichst kühl bleiben, um eine erhöhte thermomechanische Beanspruchung zu vermeiden und einem unerwünschten Erhitzen der Fluide vorzubeugen, und daher möglichst entfernt von dem wärmeren Stapel 6 der Elektrolysezellen angeordnet sein.

In einer ersten der beiden Durchführungen 7 wird dabei ein Wasserdampf enthaltendes erstes Fluid gefördert, in einer zweiten der Durchführungen 7 wird ein Wasserstoff enthaltendes zweites Fluid gefördert.

Der Wasserdampf aus dem ersten Fluid wird in den Elektrolysezellen zumindest teilweise zu Sauerstoff und Wasserstoff zerlegt und der entstandene Wasserstoff wird im zweiten Fluid als Produkt abgeführt, während der Sauerstoff z.B. direkt in den Innenraum des Druckbehälters und darüber in die Umgebung entweicht.

Von der ersten Durchführung 7, die vergleichsweise kühlen Wasserdampf von ca. 150 °C bis 500 °C, bevorzugt bis 300 °C beinhaltet, ist in der Basseinheit 5 eine Zuführung für das erste Fluid zu dem Stapel 6 vorgesehen, während von dem vergleichsweise warmen Stapel 6 mit einer Betriebstemperatur während der Elektrolyse von ca. 700 °C bis 900 °C aus eine Abführung für das zweite Fluid mit dem entstehenden Wasserdampf zur zugehörigen Durchführung 7 für das zweite Fluid vorgesehen ist.

Zwischen dem Stapel 6 und den Durchführungen 7 ist in der Basiseinheit 5 ein Wärmetauscher 8 zwischen den entsprechend geeignet geführten Zu- und Abführungen konfiguriert.

Somit werden zumindest zwei thermische Ebenen in der Elektrolyse-Einheit 4 geschaffen: eine erste thermische Ebene A umfasst einen unteren Bereich in der Basiseinheit 5 unterhalb des Wärmetauschers 8 und weist eine vergleichsweise kühle Temperatur von bevorzugt ca. 150 °C bis 500 °C, bevorzugt bis 300 °C auf.

Eine zweite thermische Ebene B beginnt am unteren Ende des Stapels 6, die an die Basiseinheit 5 grenzt, und weist die hohe Betriebstemperatur der Elektrolysezellen von ca. 700 °C bis 900 °C auf.

Ist die Basiseinheit 5 über dem Stapel 6 angeordnet, sind auch die beiden thermischen Ebenen entsprechend andersherum angeordnet, die erste thermische Ebene oben in einem oberen Bereich der Basiseinheit 5, der vom Stapel 6 weg gerichtet ist, und die zweite thermische Ebene darunter, beginnend am oberen Ende des Stapels 6.

Weitere thermische Ebenen können entlang des Wärmetauschers zwischen der ersten und zweiten thermischen Ebene definiert sein und weisen entsprechen dazwischenliegende Temperaturen auf.

Die Ausbildung der verschiedenen thermischen Ebenen hat den Vorteil, dass temperaturempfindliche Vorrichtung an der Elektrolyse-Einheit jeweils im Bereich der kühleren ersten thermischen Ebene angeordnet werden können. Zusätzliche Maßnahmen zum Hochtemperaturschutz sind dann überflüssig, was (Montage-) Aufwand und Kosten spart.

Da im konkreten Fall die Fluid-Durchführungen 7 im kalten Bereich der ersten thermischen Ebene oder unterhalb der ersten thermischen Ebene angeordnet sind, erfahren sie vorteilhafterweise keine erhöhte thermomechanische Beanspruchung.

Die Durchführungen 7 können insbesondere als Rohrleitungen umfassend Rohrteile ausgeführt sein. Die thermomechanische Beanspruchung der Rohrleitungen bzw. der möglichen Verbindungsstücke zwischen den Rohrteilen ist somit geringer als in dem Fall, bei dem die Durchführungen 7 unter hoher thermischer Beanspruchung stehen.

Für den Fall, dass der Wärmetauscher 8 allein nicht ausreicht, um das erste Fluid bzw. den Wasserdampf genügend vorzuwärmen, kann weiterhin ein Heizer, beispielsweise ein elektrischer Heizer 9 am oberen Ende der Basiseinheit 5 vorgesehen sein.

Die gesamte Elektrolyse-Einheit 4 umfassend den Stapel 6 der Festoxid-Elektrolysezellen und die Basiseinheit 5 wird mechanisch durch eine gemeinsame mechanische Verspannung, die die Elektrolyse-Einheit 4 auf Druck beansprucht, verspannt und so zusammengehalten.

Die gemeinsame Verspannung wird durch eine Spannvorrichtung 10 erzielt, wobei die Spannvorrichtung 10 eine Spanneinheit 11, zwei Stäbe 12 und eine Platte 13 umfasst.

Durch die Spanneinheit 11 wird die mechanische Verspannkraft eingestellt. Die Spanneinheit 11 ist an einem der Enden der Elektrolyse-Einheit 4 befestigt. Am gegenüberliegenden Ende ist die Platte 13 an der Elektrolyse-Einheit befestigt, wobei die Platte 13 und die Spanneinheit 11 über die Stäbe 12, die seitlich entlang der Elektrolyse-Einheit 4 verlaufen und entsprechend auf Zug beansprucht werden, verbunden sind.

Im vorliegenden Beispiel ist die Spanneinheit 11 vorteilhaft am kühlen Ende der Elektrolyse-Einheit 4, in etwa auf Höhe der ersten thermischen Ebene angeordnet.

Somit entfallen besondere Anforderungen an die Spanneinheit 11 aufgrund von hoher thermomechanischer Belastung. Die Spanneinheit 11 kann mit den üblichen Vorrichtungen und Materialien, die für eine mechanische Verspannung bei Temperaturen bis 250 °C geeignet sind, ausgeführt werden.

Die Platte 13 ist dann am heißen oberen Ende der Elektrolyse-Einheit 4, bzw. des Stapels 6 angebracht, sodass die Basiseinheit 5 und der gesamte Stapel 6 durch die Spanneinheit miteinander verpresst werden, indem die Platte 13 und die Spanneinheit 11 durch die auf Zug beanspruchten Stäbe 12 verbunden sind.

Die Spanneinheit 11 kann zur Erzeugung der mechanischen Spannung zum Beispiel Verschraubungen oder auch Federpakete mit geeigneten Spannfedern umfassen. Die Spanneinheit 11 kann beispielsweise auch als integraler Bestandteil der Basiseinheit 5 ausgeführt sein.

Wie in Figur 2 dargestellt, sind in einem Druckbehälter 2 bevorzugt mehr als eine einzelne Elektrolyse-Einheit 4 auf der Aufstellfläche 3 angeordnet.

In Figur 2 ist auch die Wärmedämmung 14 dargestellt, die den warmen Innenraum des Druckbehälters 2 von der kühlen Behälterwand des Druckbehälters abgrenzt.

So wird ein unerwünschtes Aufheizen der Behälterwand, was die mechanische Festigkeit beeinträchtigen kann, vermieden.

Am unteren Boden des Druckbehälters kann das Dämmmaterial eine ebene Fläche bilden, auf der die Aufstellfläche 3 angeordnet ist. Die Aufstellfläche 3 ist die Oberfläche einer Aufstellvorrichtung, die zum Beispiel eine Metallkonstruktion mit einem nach oben abschließenden ebenen Blech umfasst.

Der Druckbehälter 2 weist bevorzugt einen zylinderförmigen Mittelteil und beidseitig am zylinderförmigen Mittelteil gewölbte Böden auf.

Der Druckbehälter 2 ist bevorzugt, wie in Figur 2 gezeigt, liegend, wobei die Zylindermantelfläche nach unten und oben zeigt, angeordnet.

In Figur 3 ist ein weiteres Ausführungsbeispiel gezeigt.

Die Ausführung der einzelnen Elektrolyse-Einheiten 4 kann dabei den vorherigen Ausführungsbeispielen entsprechen.

In Figur 3 ist gezeigt, wie die Fluid-Durchführungen 7 benachbarter Elektrolyse-Einheiten 4 miteinander verbunden sind und so eine durchgängige Rohrleitung 15 bilden.

Zur Vereinfachung sind wiederum nur die Basiseinheiten 5 dargestellt.

Die Durchführungen 7 weisen dazu bevorzugt jeweils Anschlussstücke 15a auf. Zwei benachbarte Anschlussstücke 15a können mit einem Verbindungsstück 15b einfach verbunden sein.

Das Verbindungsstück 15b kann zum Beispiel ein Rohrflanschteil sein.

Bevorzugt ist das Verbindungsstück 15b ein Kompensatorteil. Ein (Rohr-)Kompensator bzw. das spezielle eingesetzte Kompensatorteil hat den Vorteil, dass es elastisch bezüglich Dehnung und Stauchung ist.

Insbesondere handelt es sich um ein komprimierbares schlauchähnliches Verbindungsstück.

Der Kompensator weist bevorzugt an beiden Enden Flansche auf, die mit passenden Flanschenden der Anschlussstücke 15a zum Beispiel durch Verschraubungen oder Verschweißen verbunden sein können.

Weitere Abdichtungen können nach üblichem Ermessen zur Verhinderung von Leckagen an den Verbindungsstellen vorgesehen sein.

Da die gesamte Fluidleitung im kühlen Bereich im unteren Druckbehälter 2 positioniert ist, müssen die Rohrleitung 15 und deren Bestandteile vorteilhafterweise keine besonderen Anforderungen bezüglich Hochtemperaturfestigkeit erfüllen.

So ist auch der in Figur 4 gezeigte vorteilhafte Aufbau möglich, bei dem ein erstes schmales Anschlussstück 15a2 mit geringem Außendurchmesser in ein zweites breites Anschlussstück 15a1 mit vergleichsweise höherem Innendurchmesser gesteckt wird.

Bevorzugt sind die Durchmesser der Anschlussstücke 15 also so dimensioniert, dass die Anschlussstücke möglichst genau ineinander passen bzw. genügend Spiel für die Einrichtung einer Leckage-dichten Abdichtung vorhanden ist. Eine entsprechende Dichtung kann beispielsweise in einem Dichtring wie einem O-Ring bestehen.

In den Figuren 5 bis 7 sind konkrete Ausgestaltungen der Basiseinheit 5 und der Durchführungen 7, insbesondere auch mehrerer nebeneinander angeordneter Basiseinheiten 5 gezeigt.

Wie in Figur 5 dargestellt umfasst die Basiseinheit 5 zum Beispiel eine elektrisch leitende Metallwandung 16, die von außen elektrisch kontaktiert werden kann, um den Stapel 6 elektrisch anzuschließen.

Im Inneren der Basiseinheit 5 sind unten bzw. an einem von dem Stapel 6 wegweisenden Ende die zwei Durchführungen 7 für die Fluide vorgesehen.

Am oberen, dem Stapel 6 zugewandten Ende der Basiseinheit 5 sind Anschlüsse 17 für den Fluidtransport zum Stapel 6 hin bzw. vom Stapel 6 weg vorgesehen.

Zwischen den Durchführungen 7 für die Fluide und den Anschlüssen 17 für die Fluide ist in der Basiseinheit 5 bevorzugt ein Wärmetauscher 8 in Form einer in der Basiseinheit 5 integrierten Wärmetauscherstruktur ausgeprägt.

Die Wärmetauscherstruktur ist möglichst so konfiguriert, dass ein möglichst großer Wärmeaustausch zwischen dem abzukühlenden Fluid, das heißt dem Fluid mit dem in den Elektrolysezellen produzierten Wasserstoff, und dem zu wärmenden zugeführten Fluid, das zumindest Wasserdampf als Elektrolyse-Edukt enthält, stattfindet.

Warme und kalte Fluidströme werden so geführt, dass eine möglichst große Austauschfläche zur Übertragung von Wärme zwischen den Fluiden erzielt wird.

Vorteilhaft kann die komplexe Wärmetauscherstruktur per additiver Fertigung (3D-Druck) individuell gestaltet und gefertigt werden. So kann insbesondere einfach und nach den individuellen Anforderungen ein optimaler Kompromiss aus geringem Druckverlust der Fluide und hoher Wärmetauscherleistung erzielt werden.

Das Design kann vorteilhaft insbesondere auch so gewählt werden, dass die Basiseinheit hohem Gasdruck und hoher (äußerer) mechanischer Beanspruchung oder Traglasten standhält.

Vorteilhaft kann der gesamte Aufbau der Basiseinheit 5 per additiver Fertigung gestaltet und gefertigt bzw. gedruckt sein.

In Figur 6 ist exemplarisch eine Möglichkeit der Verbindung mehrerer aneinander angrenzender Durchführungen 7 zu einer geschlossenen Rohleitung 15 gezeigt, wie schematisch bereits anhand von Figur 4 erklärt.

Die Durchführungen weisen bevorzugt an den beiden Seiten der Basiseinheit 5 verschieden dimensionierte Anschlussstücke 15a (15a1,15a2) auf.

Die Anschlussstücke 15a sind insbesondere vorteilhaft so dimensioniert, dass jeweils der Außendurchmesser eines ersten Anschlussstücks 15a1 in den Innendurchmesser eines zweiten Anschlussstücks 15a2 passt. Dann können die ersten und zweiten Anschlussstücke der benachbarten Basiseinheiten jeweils direkt ineinander gesteckt werden und so Rohrleitungen 15 zum Transport der Fluide bilden.

Ein Anschlussstück 15a einer ersten Basiseinheit 5 und ein Anschlussstück 15a einer letzten Basiseinheit 5 sind dann beispielsweise an geeignete Vorrichtungen zur Zu- und Abführung der Fluide angeschlossen.

Das letzte Anschlussstück 15a der letzten Basiseinheit 5 kann auch verschlossen sein oder andersartig abgedichtet sein, sodass das gesamte restliche Fluid aus der Rohrleitung 15 in die Elektrolysezellen des Stapels 6 gefördert wird.

Die letzte Basiseinheit 5 kann alternativ auch nur ein Anschlussstück 15a aufweisen.

Die Positionierung der Rohrleitung auf der ersten thermischen Ebene verhindert eine ungewollt hohe thermomechanische Beanspruchung, sodass das beschriebene Steckkonzept realisierbar ist.

In den Figuren 7 und 8 wird nochmals im Detail gezeigt, wie eine Mehrzahl von Elektrolyse-Einheiten 4 in dem Druckbehälter 2, der bevorzugt ein liegender Zylinder ist, angeordnet ist.

Bei den in den Figuren 7 und 8 gezeigten Beispielen sind auf einer rechteckigen Aufstellfläche 3 insgesamt 17 Elektrolyse-Einheiten 4 in vier Reihen ä fünf Elektrolyse-Einheiten 4 angeordnet.

Die Abstände in beiden Dimensionen der Aufstellfläche 3 zwischen den benachbarten Elektrolyse-Einheiten 4 sind jeweils identisch. So können alle Elektrolyse-Einheiten 4, falls gewünscht, durch jeweils gleich bemessene Anschlussstücke 15a miteinander verbunden werden, um durchgehende Fluidleitungen 15 zumindest entlang der Reihen an Elektrolyse-Einheiten 4 zu bilden.

Die Fluidleitungen sind jeweils an einer Seite in Richtung einer Grundfläche des Zylinders, hier in der Figur rechts geöffnet, um sie nach außen anzuschließen.

Bevorzugt ist jeweils eine Reihe 30, 31, 32, 33 an Elektrolyse-Einheiten 4 auf einer gemeinsamen Transportschiene angeordnet.

Die Reihen sind bevorzugt entlang der Zylinderhöhe, also quer zur Grundfläche des Zylinders ausgerichtet. So ist es möglich, von einer Seite aus, die der Grundfläche des Zylinders entspricht, Reihen an Elektrolyse-Einheiten 4 in den Druckbehälter 2 einzuschieben oder herauszuholen.

Die einzelnen Reihen können bevorzugt auch weitgehend unabhängig voneinander betrieben werden.

Alternativ ist es auch möglich zwischen einzelnen Reihen Querverbindungen 34 in den Rohrleitungen, die die Elektrolyse-Einheiten verschiedener Reihen verbinden, vorzusehen. Die Querverbindungen 34 können wiederum optional auch mittels Gasschieber öffenbar und schließbar sein.

### Referenzzeichenliste

- 1: Vorrichtung
- 2: Druckbehälter
- 3: Aufstellfläche
- 4: Elektrolyse-Einheit
- 5: Basiseinheit
- 6: Stapel der Elektrolysezellen
- 7: Durchführungen für Fluide
- 8: Wärmetauscher
- 9: optionaler Heizer
- 10: Spannvorrichtung
- 11: Spanneinheit
- 12: Stäbe
- 13: Platte
- 14: Wärmedämmung
- 15: Rohrleitung
- 15a: Anschlussstücke
- 15a1: erstes Anschlussstück
- 15a1: zweites Anschlussstück
- 15b: Verbindungsstück, Flansch
- 16: Metallwandung
- 17: Anschlüsse

- 30: erste Reihe an Elektrolyseeinheiten
- 31: zweite Reihe an Elektrolyseeinheiten
- 32: dritte Reihe an Elektrolyseeinheiten
- 33: vierte Reihe an Elektrolyseeinheiten
- 34: Querverbindungen

- A: erste thermische Ebene
- B: zweite thermische Ebene

## Patentansprüche

1. System (1) für die Festoxid-Elektrolyse, umfassend einen Druckbehälter (2), der im Inneren zumindest eine Aufstellfläche (3) und eine Mehrzahl von Elektrolyse-Einheiten (4), die in zumindest einer Reihe (30) senkrecht stehend auf der Aufstellfläche (3) aufgebracht sind, aufweist,
wobei die Elektrolyse-Einheiten (4) jeweils eine Basiseinheit (5) und einen senkrecht an der Basiseinheit (5) angeordneten Stapel (6) an Festoxid-Elektrolysezellen aufweisen,
wobei die Basiseinheit (5) für mindestens zwei Fluide jeweils eine Durchführung (7) aufweist, die mit den entsprechenden Durchführungen (7) der Basiseinheiten (5) der in der Reihe (30) benachbarten Elektrolyse-Einheiten (4) gekoppelt sind, sodass das Fluid zwischen den Elektrolyse-Einheiten (4) verteilt werden kann, und
wobei die Basiseinheit (5) eine Zuführung für ein erstes der zwei Fluide von der Durchführung (7) zum Stapel (6) und eine Abführung für ein zweites der zwei Fluide vom Stapel (6) zu der Durchführung (7) aufweist.

2. System (1) nach Anspruch 1, wobei die Basiseinheit (5) als Wärmetauscher (8) zwischen der Zuführung und der Abführung ausgebildet ist.

3. System (1) nach einem der Ansprüche 1 bis 2, wobei jede Reihe (30, 31, 32, 33) zumindest eine erste, eine letzte und eine oder mehrere mittlere Elektrolyse-Einheiten (4) aufweist, wobei die eine oder mehrere mittleren Elektrolyse-Einheiten (4) zwischen der ersten und der letzten Elektrolyse-Einheit (4) angeordnet sind, sodass die Fluide von der ersten zu der letzten Elektrolyse-Einheit (4) geleitet werden, wobei die Durchführungen (7) jeder mittleren Elektrolyse-Einheit (4) jeweils mit den Durchführungen der in der Reihe davor und danach angeordneten Elektrolyse-Einheiten (4) verbunden sind.

4. System (1) nach einem der Ansprüche 1 bis 3, wobei das System mehrere Reihen (30, 31, 32, 33) mit mehreren Elektrolyse-Einheiten (4) aufweist, wobei die Durchführungen (7) für die Fluide zwischen den Reihen (30, 31, 32, 33) nicht verbunden sind.

5. System (1) nach einem der Ansprüche 1 bis 4, wobei der Stapel (6) ein unteres Ende und ein oberes Ende sowie eine Vielzahl von Zellen, die zwischen dem unteren Ende und dem oberen Ende angeordnet sind, aufweist, wobei die Basiseinheit (5) und der Stapel (6) an dessen unterem Ende gekoppelt sind, sodass die Basiseinheit (5) als Sockel zwischen der Aufstellfläche (3) und dem Stapel (6) ausgebildet ist.

6. System (1) nach einem der Ansprüche 1 bis 4, wobei der Stapel (6) ein unteres Ende und ein oberes Ende sowie eine Vielzahl von Zellen, die zwischen dem unteren Ende und dem oberen Ende angeordnet sind, aufweist, wobei die Basiseinheit (5) und der Stapel (6) an dessen oberem Ende gekoppelt sind, sodass die Basiseinheit (5) als Aufhängung für den Stapel (6) ausgebildet ist.

7. System (1) nach einem der Ansprüche 1 bis 6, wobei die Basiseinheit (5) und der Stapel (6) derart gekoppelt sind, dass eine mechanische und eine thermische Kopplung erfolgt.

8. System (1) nach einem der Ansprüche 1 bis 7, wobei die Durchführungen (7) der Basiseinheiten (5) der benachbarten Elektrolyse-Einheiten (4) unmittelbar mechanisch aneinander gekoppelt sind.

9. System (1) nach einem der Ansprüche 1 bis 8, wobei die Durchführungen (7) der Basiseinheiten (5) der benachbarten Elektrolyse-Einheiten (4) über Zwischenstücke (15b), insbesondere einen Kompensator, mechanisch aneinander gekoppelt sind.

10. System (1) nach einem der Ansprüche 1 bis 9, wobei die Durchführungen (7) der Basiseinheiten (5) der benachbarten Elektrolyse-Einheiten (4) per Verschweißung oder Verschraubung fest aneinander gekoppelt sind.

11. System (1) nach einem der Ansprüche 1 bis 9, wobei die Durchführungen (7) der Basiseinheiten (5) der benachbarten Elektrolyse-Einheiten (4) per Ineinanderstecken und/oder Kolbendichtung beweglich aneinander gekoppelt sind.

12. System (1) nach einem der Ansprüche 1 bis 11, wobei der Wärmetauscher (8) in der Basiseinheit (5) derart ausgebildet ist, dass sich in einem aktiven Betriebszustand eine erste Temperatur in einer ersten Höhe der Basiseinheit (5) bezüglich der Aufstellfläche (3) einstellt, wodurch eine erste thermische Ebene (A) ausgebildet ist, und wobei der Stapel (6) so eingerichtet ist, dass sich in dem aktiven Betriebszustand an dem unteren Ende des Stapels eine zweite Temperatur einstellt, wodurch eine zweite thermische Ebene (B) ausgebildet ist.

13. System (1) nach Anspruch 12, wobei die Durchführungen (7) für die Fluide in der Basiseinheit (5) außerhalb des Bereichs zwischen dem Stapel (6) und der ersten thermischen Ebene (A) ausgebildet sind.

14. System (1) nach einem der Ansprüche 1 bis 13, wobei die Basiseinheit (5) und der Stapel (6) derart gekoppelt sind, dass eine elektrische Kopplung zwischen dem Stapel (6) und der Basiseinheit (5) erfolgt.

15. System nach einem der Ansprüche 1 bis 14, wobei die jeweiligen Basiseinheiten (5) elektrisch aneinander gekoppelt sind.

## Geänderte Patentansprüche

### Geänderte Patentansprüche gemäss Regel 137(2) EPÜ.

1. System (1) für die Festoxid-Elektrolyse, umfassend einen Druckbehälter (2), der im Inneren zumindest eine Aufstellfläche (3) und eine Mehrzahl von Elektrolyse-Einheiten (4), die in zumindest einer Reihe (30) senkrecht stehend auf der Aufstellfläche (3) aufgebracht sind, aufweist,
wobei die Elektrolyse-Einheiten (4) jeweils eine Basiseinheit (5) und einen senkrecht an der Basiseinheit (5) angeordneten Stapel (6) an Festoxid-Elektrolysezellen aufweisen,
wobei die Basiseinheit (5) für mindestens zwei Fluide jeweils eine Durchführung (7) aufweist, die mit den entsprechenden Durchführungen (7) der Basiseinheiten (5) der in der Reihe (30) benachbarten Elektrolyse-Einheiten (4) gekoppelt sind, sodass die jeweiligen Durchführungen (7) in der Reihe (30) zu einer durchgehenden Rohrleitung für das jeweilige Fluid verbunden sind, sodass das Fluid zwischen den Elektrolyse-Einheiten (4) verteilt werden kann, und
wobei die Basiseinheit (5) eine Zuführung für ein erstes der zwei Fluide von der Durchführung (7) zum Stapel (6) und eine Abführung für ein zweites der zwei Fluide vom Stapel (6) zu der Durchführung (7) aufweist.

2. System (1) nach Anspruch 1, wobei die Basiseinheit (5) als Wärmetauscher (8) zwischen der Zuführung und der Abführung ausgebildet ist.

3. System (1) nach einem der Ansprüche 1 bis 2, wobei jede Reihe (30, 31, 32, 33) zumindest eine erste, eine letzte und eine oder mehrere mittlere Elektrolyse-Einheiten (4) aufweist, wobei die eine oder mehrere mittleren Elektrolyse-Einheiten (4) zwischen der ersten und der letzten Elektrolyse-Einheit (4) angeordnet sind, sodass die Fluide von der ersten zu der letzten Elektrolyse-Einheit (4) geleitet werden, wobei die Durchführungen (7) jeder mittleren Elektrolyse-Einheit (4) jeweils mit den Durchführungen der in der Reihe davor und danach angeordneten Elektrolyse-Einheiten (4) verbunden sind.

4. System (1) nach einem der Ansprüche 1 bis 3, wobei das System mehrere Reihen (30, 31, 32, 33) mit mehreren Elektrolyse-Einheiten (4) aufweist, wobei die Durchführungen (7) für die Fluide zwischen den Reihen (30, 31, 32, 33) nicht verbunden sind.

5. System (1) nach einem der Ansprüche 1 bis 4, wobei der Stapel (6) ein unteres Ende und ein oberes Ende sowie eine Vielzahl von Zellen, die zwischen dem unteren Ende und dem oberen Ende angeordnet sind, aufweist, wobei die Basiseinheit (5) und der Stapel (6) an dessen unterem Ende gekoppelt sind, sodass die Basiseinheit (5) als Sockel zwischen der Aufstellfläche (3) und dem Stapel (6) ausgebildet ist.

6. System (1) nach einem der Ansprüche 1 bis 4, wobei der Stapel (6) ein unteres Ende und ein oberes Ende sowie eine Vielzahl von Zellen, die zwischen dem unteren Ende und dem oberen Ende angeordnet sind, aufweist, wobei die Basiseinheit (5) und der Stapel (6) an dessen oberem Ende gekoppelt sind, sodass die Basiseinheit (5) als Aufhängung für den Stapel (6) ausgebildet ist.

7. System (1) nach einem der Ansprüche 1 bis 6, wobei die Basiseinheit (5) und der Stapel (6) derart gekoppelt sind, dass eine mechanische und eine thermische Kopplung erfolgt.

8. System (1) nach einem der Ansprüche 1 bis 7, wobei die Durchführungen (7) der Basiseinheiten (5) der benachbarten Elektrolyse-Einheiten (4) unmittelbar mechanisch aneinander gekoppelt sind.

9. System (1) nach einem der Ansprüche 1 bis 8, wobei die Durchführungen (7) der Basiseinheiten (5) der benachbarten Elektrolyse-Einheiten (4) über Zwischenstücke (15b), insbesondere einen Kompensator, mechanisch aneinander gekoppelt sind.

10. System (1) nach einem der Ansprüche 1 bis 9, wobei die Durchführungen (7) der Basiseinheiten (5) der benachbarten Elektrolyse-Einheiten (4) per Verschweißung oder Verschraubung fest aneinander gekoppelt sind.

11. System (1) nach einem der Ansprüche 1 bis 9, wobei die Durchführungen (7) der Basiseinheiten (5) der benachbarten Elektrolyse-Einheiten (4) per Ineinanderstecken und/oder Kolbendichtung beweglich aneinander gekoppelt sind.

12. System (1) nach einem der Ansprüche 1 bis 11, wobei die Basiseinheit (5) und der Stapel (6) derart gekoppelt sind, dass der Stapel (6) und die Basiseinheit (5) in elektrischem Kontakt stehen.

13. System nach einem der Ansprüche 1 bis 12, wobei die jeweiligen Basiseinheiten (5) elektrisch aneinander gekoppelt sind.
